# EUROPÄISCHE PATENTANMELDUNG

(11) **EP 0 176 066 A2**
(43) Veröffentlichungstag der Anmeldung: **02.04.1986**
(21) Anmeldenummer: 85112006.3
(22) Anmeldetag: 23.09.1985
(51) Int. Cl.: H01H 3/36

(54) **Vorrichtung für den Antrieb eines elektrischen Leistungsschalters**

(30) Priorität: 28.09.1984 US 656174
(71) Anmelder: SIEMENS AKTIENGESELLSCHAFT, 80333 München (DE)
(72) Erfinder: Samples, Billy G., Tucker, GA 30084 (US); Newton, Ralph L., Tucker, GA 30084 (US); Kaufman, Steven A., Decatur, GA 30033 (US)

(57) **Zusammenfassung**

Offenbart wird eine Vorrichtung für den Antrieb eines elektrischen Schalters (56). Der Antrieb besteht aus einer am Schalter (56) befestigbaren Grundplatte (1₀) und einem auf der Grundplatte verschiebbaren Schlitten (26). Der Schlitten (26) ist zur Auf- und Mitnahme einer als Schaltwippe ausgebildeten Handhabe (6₀) des Schalters (56) ausgebildet und mittels einer Einrichtung zum Übertragen von Längsbewegungen von einer weitgehend beliebigen Stelle aus der Ferne betätigbar. Die genannte Einrichtung besteht aus einer Führungshülle (64), einem in der Führungshülle (64) angeordneten Zug- Druckglied (66) sowie zugeordneten Verschraubungen.

## Beschreibung

Die Erfindung bezieht sich auf eine Vorrichtung für den Antrieb eines elektrischen Leistungsschalters nach dem Oberbegriff des Anspruches 1.

Es ist bereits eine Vorrichtung für den Antrieb eines elektrischen Leistungsschalters der im Oberbegriff des Anspruches 1 genannten Art bekannt. Bei dieser Vorrichtung trägt der Schlitten eine gegenüber der Handhabe des Schalters vergrößerte Handhabe, über die er unmittelbar verschiebbar ist. Der Schlitten ist nicht von einer ferner gelegenen Stelle aus zu betätigen. Eine Fernbetätigung des Schlittens kann zum Beispiel erforderlich sein, wenn sich der zugeordnete Schalter tief in einem Schaltschrank befindet, dessen Zugang wegen der in ihm anstehenden Spannung verriegelt ist (US-A- 3 358 o94).

Verriegelungen, wie vorstehend beschrieben, sind aus der US-A- 2 93₀ 94o bekannt. Aus dieser Druckschrift ist es auch bekannt, zwei hintereinander angeordnete Verriegelungseinrichtungen durch ein zum Übertragen von Längsbewegungen ausgebildete Einrichtung zu verbinden, die aus einer flexiblen Führungshülle und einem in der Führungshülle angeordneten, ebenfalls flexiblen Zug- Druckglied besteht (US-A-2 93₀ 94o).

Es ist auch bereits bekannt, einen in einem Schaltschrank angeordneten Leistungsschalter von einer an der Schaltwandfront befestigten und frei zugänglichen Vorrichtung zu betätigen, die mit dem im Innern des Schaltschrankes befindlichen Schalter durch ein Hebelgestänge verbunden ist. Dieses Hebelgestänge bestimmt weitgehend die gegenseitige räumliche Anordnung der Betätigungsvorrichtung und Bec 25 Lel / 3₀.₀8.1985 des Leistungsschalters (US-A- 3 229 ₀56).

Aufgabe der Erfindung ist es, die Vorrichtung für den Antrieb eines elektrischen Leistungsschalters nach dem Oberbegriff des Anspruches 1 so auszubilden, daß sie von weitgehend beliebiger Stelle aus der Ferne betätigbar und für verschiedene Formen von gekapselten Leistungsschaltern verwendbar ist.

Die gestellte Aufgabe wird durch die im kennzeichnenden Teil des Anspruches 1 angegebene Ausbildung gelöst.

Zweckmäßige Aus- und Weiterbildungen des Erfindungsgegenstandes sind in den Ansprüchen 2 bis 5 angegeben.

Ein Ausführungsbeispiel der Erfindung ist in der Zeichnung rein schematisch dargestellt. Es zeigen:
Fig. 1 eine Explosionsdarstellung der verwendeten Elemente.
Fig. 2 einen perspektivisch dargestellten Zusammenbau der Elemente nach Anspruch 1.

In Fig. 1 ist mit 1o eine Grundplatte bezeichnet, die eine rechtwinklige Öffnung 12 aufweist. Die Öffnung 12 ist für den freien Durchgriff einer in Fig. 2 gezeigten und als Schaltwippe ausgebildeten Handhabe 6o eines ebenfalls in Fig. 2 gezeigten, gekapselten elektrischen Leistungsschalters 56 ausgebildet.

Am Fuß der Grundplatte 1o ist eine etwa im rechten Winkel von ihr abgebogene Lasche 14 vorgesehen, die eine nicht näher bezeichnete Ausnehmung enthält.

Um die Öffnung 12 sind in der Grundplatte 1o Durchgangslöcher 16, 17, 18 für die Aufnahme von Stehbolzen 19, 2o 21 angeordnet.

Jeweils an der linken oberen und der linken unteren Ecke der Grundplatte 1o sind Löcher 24, 25 für den Durchgriff von in der Fig. 2 gezeigten Schrauben 58, 59 vorgesehen, mit denen die Grundplatte lo an der Kapselung des Leistungsschalters 56 befestigbar ist.

In einem geringen Abstand von der Grundplatte 1o ist ein Schlitten 26 angeordnet, der aus einer Platte geformt ist und drei Längsschlitze 28, 29, 3o enthält, die in der Flucht der Durchgangslöcher 16, 17, 18 der Grundplatte 1₀ liegen.

Nahe dem oberen Ende des Schlittens 26 ist eine Gegenlasche 32 etwa rechtwinklig aus dem Schlitten 26 herausgebogen. Die Gegenlasche 32 enthält eine nicht näher bezeichnete Ausnehmung für den Durchgriff eines in Fig. 2 gezeigten Zug- Druckgliedes 66 einer zum Übertragen von Längsbewegungen ausgebildeten Einrichtung, die weiter unten näher beschrieben wird.

Die Stehbolzen 19, 2₀, 21 weisen verbreiterte Köpfe 34, 35, 36 auf, deren Durchmesser jeweils größer ist, als die Breite des jeweils zugeordneten Schlitzes 28, 29, 3₀.

Um die Durchgangslöcher 16, 17, 18 sind jeweils Buckel 38, 39 beziehungsweise 4o vorgesehen, die den bereits genannten Abstand zwischen der Grundplatte 1o und dem Schlitten 26 gewährleisten sowie die Reibung zwischen diesen Teilen vermindern.

Im dargestellten Beispiel erstreckt sich auf der linken Seite des Schlittens 26 ein Seitenarm 42, der eine in seiner Richtung verlaufende, am äußeren Ende offene Ausnehmung 44 aufweist, deren Längsachse quer zu den Achsen der Längsschlitze 28, 29, 3o verläuft. Die Ausnehmung 44 ist zur Auf- und Mitnahme der Handhabe 6o des Leistungsschalters 56 ausgebildet.

Zum Befestigen einer in Fig. 2 gezeigten Führungshülle 64 der bereits genannten Einrichtung zum Übertragen von Längsbewegungen an der Grundplatte 1o,sind zu einer Verschraubung gehörende Muttern 46, 48 und Federringe 47, 49 vorgesehen.

Für die Befestigung des Zug- und Druckgliedes 66 der Einrichtung zum Übertragen von Längsbewegungen an der Gegenlasche 32 dienen Muttern 5₀, 52. Die Mutter 52 untergreift die Gegenlasche 32, während die Mutter 5o die Gegenlasche 32 übergreift und ein Gegenlager für eine sich zwischen ihr und der Oberseite der Gegenlasche 32 erstreckende Druckfeder 54 bildet. Die Druckfeder 54 dient zum Auffangen eines Stoßes, wenn der Schlitten 26 bei einem Zurücksetzen des Leistungsschalters 56 in seine untere Stellung gelangt.

Die bisher beschriebene Vorrichtung ist in der Fig. 2 zusammengebaut dargestellt. Wie ersichtlich, ist die Grundplatte lo mittels der Schrauben 58, 59 an der Frontseite der Kapselung des Leistungsschalters 56 befestigt. Zwischen der Kapselung des Leistungsschalters 56 und der Grundplatte 1o sind Distanzstücke 61 vorgesehen, von denen eines hinter dem Kopf der Schraube 58 zu sehen ist.

Wie ersichtlich, verläuft die Gegenlasche 32 parallel zu der Lasche 14 und liegt in der Flucht der Lasche 14.

Die Handhabe 6o des Leistungsschalters 56 ragt aus dem Schlitten 26 heraus.

Die Führungshülle 64 der Einrichtung zum Übertragen von Längsbewegungen ist in der dargestellten Weise an der Lasche 14 der Grundplatte 1o befestigt. Die nicht sichtbare Mutter 48 untergreift die Lasche 14, während die Mutter 46 mit einem nicht näher bezeichneten Außengewinde der Führungshülle 64 verschraubt und gegen die Oberseite der Lasche 14 angezogen ist.

Das Zug- Druckglied 66 der Einrichtung zum Übertragen von Längsbewegungen erstreckt sich aufwärts und durchgreift die Ausnehmung der Gegenlasche 32 des Schlittens 26. Die Mutter 52, in Fig. 2 nicht ersichtlich, untergreift die Gegenlasche 32. Es kann auch ein anderes mit dem Zug-Druckglied 66 vereinigtes Element an die Stelle der Mutter 52 treten. Mit der Mutter 5o wird die Druckfeder 54 an die Oberseite der Gegenlasche 32 gedrückt.

Die Stehbolzen 19, 2o, 21 erstrecken sich durch den Schlitten 26 sowie die Grundplatte 1o und sind in nicht dargestellter Weise mit der Grundplatte lo,durch Annieten oder Schweißen verbunden. Zusammen mit den von ihnen jeweils durchgriffenen Längsschlitzen 28, 29, 3o sind die Stehbolzen 19, 2₀, 21 zur Führung des Schlittens ausgebildet, der soweit auf der Grundplatte 1o verschiebbar ist, wie es die Längsschlitze 28, 29, 3o erlauben.

### Wirkungsweise:

Wenn der Leistungsschalter 56 geöffnet oder geschlossen werden soll, wird das Zug- Druckglied 66 mit einem geeigneten Mittel, wie ein Hebel oder eine Handhabe, durch die Führungshülle 64 bewegt. Eine Hebeleinrichtung dürfte jedoch mechanisch vorteilhafter sein als eine einfache Handhabe.

Bei einem auf das Zug- Druckglied 66 ausgeübten Zug, wird ein abwärts gerichteter Druck auf die Gegenlasche 32 ausgeübt und der Schlitten 26 abwärts bewegt.

Da die Handhabe 6o des Leistungsschalters 56 vom Schlitten 26 erfaßt ist, wird sie bei einer Abwärtsbewegung des Schlittens 26 zum Ausschalten des Leistungsschalters 56 mit nach unten genommen. Die Bewegung des Schlittens 26 nach unten ist entweder beendet, wenn die Handhabe 6₀ an der unteren Kante der Öffnung 12 anliegt oder ein Stoppinnerhalb des Leistungsschalters 56 erfolgt. Ein weiterer Zug auf das Zug- Druckglied 66 setzt sich in einen Druck auf die Druckfeder 54 um, so daß eine Überbeanspruchung der Vorrichtung und/oder des Leistungsschalters 56 vermieden wird.

Für das Einschalten des Leistungsschalter 56 ist der Vorgang umgekehrt. Durch einen Druck auf das freie Ende des Zug- Druckgliedes 66 wird dieses aufwärts durch die Führungshülle 64 und die Lasche 14 gedrückt, wobei die unterhalb der Lasche 14 befindliche Mutter 52 die Lasche 14 anhebt und der Schlitten 26 sich auf dem von den Längsschlitzen 28, 29, 3o vorgegebenen Weg aufwärts bewegt und die Handhabe 6o mitnimmt. Nahe der oberen Endstellung der Handhabe 6₀ ist der Leistungsschalter 56 geschlossen beziehungsweise eingeschaltet. Durch entsprechende Justierung korrespondiert die obere Endstellung der Handhabe 6o mit der oberen Endstellung des Schlittens 26, soweit es die Längsschlitze 28, 29 und 3o sowie die mit diesen zusammenwirkenden Stehbolzen 19, 2₀, 21 erlauben.

### Bezugszeichenliste

10 = Grundplatte
12 = Öffnung
14 = Lasche
16
17 = Durchgangslöcher
18
19
20 = Stehbolzen
21
26 = Schlitten
28
29 = Längsschlitz
30
32 = Gegenlasche
34
35 = verbreiterte Köpfe
36
38
39 = Buckel
4o
42 Seitenarm
44 = Ausnehmung
46 Muttern
48 = Muttern
47
47 = Federringe
49
50
55 = Muttern
54 = Druckfeder
58
59 = Schrauben
56 Leistungsschalter
6₀ Handhabe
61 Distanzstück
64 = Führungshülle
66 = Zug- und Druckglied

## Patentansprüche

1. Vorrichtung für den Antrieb eines elektrischen Leistungsschalters (56), mit einer an einem Gehäuse des Schalters (56) befestigbaren Grundplatte (1₀), die eine Öffnung (12) für den freien Durchgriff einer als Schaltwippe ausgebildeten Handhabe (6₀) des Schalters (56)aufweist und mit einem mit der Grundplatte (1₀) vereinigten sowie zwischen zwei Endstellungen verschiebbaren Schlitten (26), der mit einer zur Auf- und Mitnahme der Handhabe (6₀) ausgebildeten Ausnehmung (44) versehen ist, dadurch gekennzeichnet,
daß am Fuß der Grundplatte 1o mittels einer Kabelverschraubung eine biegsame Führungshülle 64 eines ebenfalls biegsamen Zug- Druckgliedes (66) befestigt ist, das gemeinsam mit der Führungshülle (64) eine Einrichtung zum Übertragen von Längsbewegungen bildet;
daß das Zug- Druckglied (66) am Kopf des Schlittens (26) befestigt ist;
daß die Grundplatte (1₀) oder der Schlitten 26 wenigstens zwei Längsschlitze (28,29,3₀) aufweist, die sich in der Verschiebungsrichtung des Schlittens (26) erstrecken
und daß das von den beiden Längsschlitzen (28,29,3₀) freie Teil, also entweder die Grundplatte (1₀) oder der Schlitten (26) Stehbolzen (19,2₀,21) trägt, welche die Längsschlitze (28,29,3₀) des anderen Teils durchgreifen und den anderen Teil jeweils mit einem verbreiterten Kopf (34,35,36) hintergreifen sowie gemeinsam mit den Längsschlitzen (28,29,3o) zur Führung des Schlittens (26) ausgebildet sind.

2. Vorrichtung nach Anspruch 1, dadurch gekennzeinet, daß die Ausnehmung (44) des Schlitzes (26) für die Aufnahme der Handhabe (6₀) quer zu den beiden zur Schlittenführung dienenden Längsschlitzen (28,29,3₀) verläuft sowie nach einer Seite offen ist und den v.ölligen Durchgriff der Handhabe (6₀) erlaubt.

3. Vorrichtung nach Anspruch 1 und 2, dadurch gekennzeichnet, daß zwischen der Grundplatte (1₀) und dem Schlitten (26) Distanzstücke (61) vorgesehen sind.

4. Vorrichtung nach Anspruch 1 bis 3, dadurch gekennzeichnet, daß die Grundplatte (1₀) am Fuß eine etwa im rechten Winkel von ihr wegstehende Lasche (14) mit einer von der Führungshülle (64) durchgriffenen Öffnung aufweist und die Kabelverschraubung aus einem mit der Führungshülle (64) vereinigten Außengewinde sowie aus jeweils zwei die Lasche (14) zwischen sich einschließenden Muttern (46, 48) und Federringen (47, 49) besteht.

5. Vorrichtung nach Anspruch 1 bis 4, dadurch gekennzeichnet, daß der Schlitten (26) an seinem Kopf eine etwa parallel zur ,Lasche (14) der Grundplatte (1₀) verlaufende und mit der Lasche (14) fluchtende Gegenlasche (32) aufweist, die von einem mit dem Zug- Druckglied (66) vereinigten Gegenglied, beispielsweise einer Mutter (52) untergriffen sowie von einer weiteren Mutter (5₀) übergriffen ist, zwischen der und der ihr zugeordneten Oberseite der Gegenlasche (32) eine Druckfeder (54) eingespannt ist.
